# EUROPÄISCHE PATENTSCHRIFT

(11) **EP 2 725 294 B1**
(45) Veröffentlichungstag und Bekanntmachung des Hinweises auf die Patenterteilung: **14.09.2016**
(21) Anmeldenummer: 13004503.2
(22) Anmeldetag: 14.09.2013
(51) Int. Cl.: F21V 23/06, F21V 31/00, H01R 12/70, H01R 13/52, H01R 13/533, F21Y 115/10, H01R 13/523

(54) **Dichter Steckverbinder und LED-Leuchtmodul ausgestattet mit einem gedichteten Steckverbinder**
Sealed connector and LED lighting module equipped with a sealed plug connector
Connecteur étanche et module de lumière à LED équipé d'un connecteur à fiche étanche

(30) Priorität: 27.10.2012 DE 102012021238
(43) Veröffentlichungstag der Anmeldung: 30.04.2014
(73) Patentinhaber: Amphenol-Tuchel Electronics GmbH, 74080 Heilbronn (DE)
(72) Erfinder: Filipon, Sven, D-74080 Heilbronn (DE)
(74) Vertreter: Wendels, Stefan

(56) Entgegenhaltungen:
- EP-A1- 2 383 508
- DE-A1- 4 031 256
- DE-A1-102008 041 352
- DE-A1-102011 012 532
- DE-U1- 29 923 501
- DE-U1-202012 002 975
- US-B1- 6 297 448

## Beschreibung

Die vorliegende Erfindung betrifft einen elektrischen Steckverbinder gemäß Anspruch 1 sowie ein gedichtetes LED-Leuchtmodul gemäß Anspruch 6.

Die vorliegende Erfindung betrifft daher insbesondere einen Steckverbinder zum Herstellen einer IP67 dichten Verbindung mit einer korrespondierenden Steckverbinderbuchse eines LED-Leuchtmoduls.

DE29923501 U1 zeigt einen Stecker und eine Zuleitung, wobei der druckelastische Isolationsmantel der Zuleitung Druckausgleich ermöglicht. DE102011012532A1 offenbart eine Steckverbindung mit einem integrierten Belüftungskanal zum Erreichen eines Druckausgleichs. DE102008041352A1 offenbart einen elektrischen Steckeranbinder mit einem Druckausgleichs-Element.

Am Markt sind unterschiedliche Beleuchtungsvorrichtungen bekannt, die im Außenbereich und insbesondere auch unter Wasser eingesetzt werden können.

In herkömmlichen wasserdichten Beleuchtungsmodulen wird die Beleuchtung in ein dichtes Gehäuse angeordnet und mittels einer geeigneten Dichtung gegenüber Wassereintritt und Feuchteintritt abgedichtet.

Da zunehmend das Bedürfnis nach energiesparenden Leuchteinrichtungen gegeben ist, setzen sich am Markt mehr und mehr LED-Leuchtmodule durch.

Die meisten Leuchtmodule, so auch LED-Module erzielen während ihrem Betrieb Wärme, die in geeigneter Weise abgeführt werden muss. Insbesondere bei sogenannten Unterwasserleuchten oder Anwendungen, die in Nassbereichen installiert werden, ist es notwendig, gedichtete Leuchtmodule vorzusehen. Um einen ausreichenden Schutz gegen Wassereintritt auch unter Wasser herstellen zu können, sind elektrische und elektronische Einrichtungen nach Schutzklassen eingeteilt.

Dabei bedeutet die erste Kennziffer, dass Berühren und den Fremdkörperschutz während die zweite Kennziffer den Wasserschutz klassifiziert. Ein nach IP67 klassifiziertes Bauteil weist damit eine Dichtung auf, die das Eindringen von Staub bei einem Unterdruck von 20 mbar im Gehäuse verhindert und Wasser beim zeitweiligen Untertauchen nicht oder nur in unerheblicher Menge eindringen darf, so dass keine schädlichen Wirkungen verursacht werden.

Die vorliegende Erfindung beschäftigt sich mit LED-Leuchtmodulen und Steckverbindern zum Anschließen an LED-Leuchtmodulen, die jedenfalls zeitweilig in Wasser untergetaucht werden.

Da LED-Leuchtmodule in der Regel mehrere LED's aufweisen, dir von einer optischen Linse umgeben sind, entsteht im Innenraum der optischen Linse beim Erwärmen, d. h. beim Betreiben der LED oder der LED-Leuchtvorrichtung Wärme.

In folge der Temperaturerhöhung steigt der Druck innerhalb des Linseninnenraumes an und führt in der Regel dazu, dass die verwendeten Dichtungen mit Druck beaufschlagt werden und dann nicht mehr ausreichend gegenüber der Umgebung abdichten.

Umgekehrt wird bei starker Abkühlung ein Saugeffekt erzeugt, da im Linseninneren ein Unterdruck entsteht und Staub gegebenenfalls an den Grenzflächen der Dichtungen vorbei gesaugt wird.

Nachteilig bei diesen Ausführungsformen ist, dass solche LED-Leuchtmodule nur unzureichend gegen das Eindringen von Staub- und Wasser geschützt sind. Die Folge ist die Kurzlebigkeit und der Ausfall der Leuchtmodule deutlich vor ihrer technisch bedingten Lebensdauer.

So können LED-Leuchtmodule typischerweise zwischen 8.000 und 16.000 Betriebsstunden betrieben werden. Moderne LED's können darüber hinaus eine noch größere Lebensdauer aufweisen. Bei einem unzureichenden Schutz gegen Staub und Wasser wird diese Lebensdauer exorbitant unterschritten. Teilweise kann bei der ersten Benutzung das LED-Leuchtmodul ausfallen.

Im Stand der Technik sind unterschiedliche Methoden zum Abdichten von LED-Leuchtmodulen bekannt. Eine gängige Methode ist das Vergießen mit einer Dichtmasse wie z. B. einem Gießharz.

Alternativ können gedichtete, feste Installationen gewählt werden, bei denen die LED-Leuchtmodule in ein angedichtetes, die LED umschließendes Gehäuse eingebracht werden.

In diesen Fällen ist es beim Ausfall eines LED-Leuchtmoduls besonders problematisch dass Gehäuse zu öffnen und das Leuchtmodul auszutauschen.

Es besteht daher ein Bedarf nach steckbaren und wieder lösbaren LED-Leuchtmodulen, die kurzzeitig oder auch länger unter Wasser getaucht werden können und mittels einer Steckverbindung lösbar mit einer Versorgungsspannung verbindbar sind.

Aufgabe der vorliegenden Erfindung ist es daher, eine Steckverbindung für ein LED-Leuchtmodul bereitzustellen, welches einerseits ausreichend dicht ist und andererseits den auftretenden Druckschwankungen durch Wärmeeinwirkung standhält.

Die vorliegende Aufgabe wird mit den Merkmalen des Patentanspruch 1 gelöst.

Vorteilhafte Weiterbildungen der Erfindung sind in den Unteransprüchen angegeben.

In den Rahmen der Erfindung fallen auch sämtliche Kombinationen aus zumindest zwei in der Beschreibung, den Ansprüchen und/oder den Zeichnungen angegebenen Merkmalen.

Bei angegebenen Wertebereichen sollen auch innerhalb der genannten Grenzen liegende Werte als Grenzwerte offenbart gelten und in beliebiger Kombination beanspruchbar sein.

Grundgedanke der vorliegenden Erfindung ist es daher, einen Steckverbinder bereitzustellen, der in seinem Steckbereich, d. h. in seinem Steckabschnitt mit einem Dichtelement zum Abdichten versehen ist und darüber hinaus einen Funktionsabschnitt aufweist, indem eine Druckausgleichkammer vorgesehen ist.

Sofern die Druckausgleichkammer nach außen hin mittels einer elastomeren Hülle umgeben ist, kann bei Druckbeaufschlagung innerhalb eines LED-Leuchtmoduls, der dadurch entstehende Überdruck durch geeignete Verbindungskanäle in den erfindungsgemäßen Steckverbinder eingeleitet und zur Druckausgleichkammer überführt werden.

Diese Druckausgleichkammer kann sich dann aufblähen, da in folge der elastomeren Hülle die Kammerwand wie ein Ballon ausdehnbar ist. Bei extrem starken Abkühlungen kann der genau umgekehrte Effekt eintreten, in dem ein Unterdruck, der sich im Linseninnenraum bilden würde, dadurch teilweise ausgeglichen wird, dass Luftvolumen aus der Druckausgleichkammer angesaugt werden und über die zuvor genannten Verbindungskanäle zum Linseninnenraum des LED-Leuchtmoduls gelangen kann.

Hierdurch wird insgesamt gewährleistet, dass die in dem geschlossenen System zwischen LED-Leuchtmodul und dem mit dem Leuchtmodul verbundenen gedichteten Steckverbinder eine Art "Druckausgleichfunktion" bereitgestellt wird. Dadurch dass sich die Druckausgleichkammer in ihrem Volumen vergrößern kann, ist gewährleistet, dass selbst bei extremer Temperaturerhöhung im LED-Leuchtmodul der Überdruck unmittelbar abgebaut werden kann, ohne dass es zu einer zerstörenden Wirkung der Dichtungen am LED-Leuchtmodul kommt.

Erfindungsgemäß wird daher ein Steckverbinder mit einem Steckverbindergehäuse und einem Kontakte tragenden Kontaktträger bereitgestellt, wobei der Steckverbinder ausgebildet ist zum Herstellen einer IP67 dichten Verbindung mit einer korrespondierenden Steckverbinderbuchse eines LED-Leuchtmoduls, wobei der Steckverbinder folgendes aufweist:
- einen Steckabschnitt mit einem Aufnahmeraum zum Einführen in eine korrespondierende Steckverbinderbuchse;
- einem Dichtelement im Steckabschnitt;
- einen Anschlussabschnitt, in dem sich der Kabelanschlussbereich der Kontakte befindet, wobei
- benachbart zum Anschlussabschnitt ein Funktionsabschnitt vorgesehen ist, der eine Druckausgleichkammer aufweist, wobei
- wenigstens im Funktionsbereich eine elastomere Hülle als Kammerwand der Druckausgleichkammer ausgebildet ist, wodurch die Druckausgleichkammer elastisch verformbar ist.

Dadurch dass der Steckabschnitt mit einem Dichtelement versehen ist, kann die Steckkontur des Steckverbinders dichtend auf einen korrespondierenden Gegenstecker am LED-Leuchtmodul aufgesteckt werden, wodurch zunächst eine dichte Verbindung zwischen Stecker und Gegenstecker hergestellt wird.

Da im Innenbereich der nun geschlossenen Steckverbindung die Druckausgleichkammer vorgesehen ist, kann ein sich innerhalb des Systems entstehende Druckerhöhung durch Ausdehnen der Druckausgleichkammer abgefangen werden.

Alternativ kann die gesamte Steckverbinderhülle als elastomere Hülle ausgebildet sein, so dass jedenfalls der Funktionsabschnitt des Steckverbinders mit seiner Druckausgleichkammer mit einer elastomeren Hülle umgeben ist.

Mit Vorteil ist die elastomere Hülle umfänglich am Funktionsabschnitt angeordnet, so dass eine möglichst große effektive Kammerwand bei Druckerhöhung als Druckausgleich expandieren kann.

Mit Vorteil ist eine verformbare, elastomere Hülle als Kammerwand wenigstens im Funktionsbereich vorgesehen, so dass sich das Druckausgleichskammervolumen V2 der Druckausgleichkammer bei Druckänderungen in der Druckausgleichkammer entsprechend anpassen kann, indem das Volumen auf ein Volumen V2' erhöht wird.

Mit Vorteil ist ferner die Druckausgleichkammer mittels eines im Inneren des Steckverbinders angeordneten Verbindungskanals mit dem Aufnahmeraum im Steckabschnitt verbunden. Hierdurch wird gewährleistet, dass die Luft vom LED-Leuchtmodul durch die Steckverbinderbuchse und den Steckverbinder zur Druckausgleichkammer gelangen kann und zwar durch den Verbindungskanal, der bestimmungsgemäß entsprechend angeordnet ist.

Bevorzugt ist die Druckausgleichkammer unmittelbar gegenüber der Umgebung abgedichtet.

Besonders bevorzugt ist es, dass die Druckausgleichkammer benachbart zum Kabelabgang mittels einer angespritzten Kabeldichtung zum Kabelmantel hin abgedichtet ist.

Besonders bevorzugt ist eine Ausführungsform, bei der die gesamte Steckverbinderhülle einstückig um den Kontaktträger herum aus einem elastomeren Hüllenmaterial gespritzt ist. Hierbei kann gleichzeitig die an ein Kabel angespritzte Hülle eine einseitige Abdichtung der Druckausgleichkammer darstellen.

Erfindungsgemäß wird ferner ein gedichtetes LED-Leuchtmodul bereitgestellt.

Grundgedanke der vorliegenden Erfindung ist es dabei, ein gedichtetes Leuchtmodul bereitzustellen, welches eine Steckverbinderbuchse aufweist, die mit dem zuvor beschriebenen Steckverbinder steckbar ist und zwar zum Herstellen einer IP67 dichten Verbindung.

Erfindungsgemäß wird daher ein LED-Leuchtmodul, vorzugsweise ein unmittelbar gedichtetes LED-Leuchtmodul bereitgestellt mit einem mehrere Kühlrippen aufweisenden Kühlkörper, der weiter vorzugsweise einen flächigen Grundkörper mit einer Oberseite und einer Unterseite ausbildet, wobei mindestens eine, vorzugsweise mehrere LED's auf der Oberseite des Grundkörpers gebonden und zwar vorzugsweise unmittelbar gebonded sind.

Ferner ist an der Unterseite des Grundkörpers eine Kontakte tragende Steckverbinderbuchse angebracht und wenigstens ein Kontakt ist mit wenigstens einer der LED's durch den Grundkörper hindurch verbunden.

Die Steckverbinderbuchse ist ausgebildet zum Herstellen einer IP67 dichten Verbindung mit einem korrespondierenden Steckverbinder, der über eine Druckausgleichkammer verfügt.

Erfindungsgemäß wird bevorzugt ein einziger durchgehender Verbindungskanal zwischen dem LED-Leuchtmodul der Steckverbinderbuchse und dem korrespondierenden Steckverbinder vorgesehen. Hierdurch kann die Luft zwischen der Druckausgleichkammer im Steckverbinder und dem LED-Leuchtmodul hin- und her gelangen.

Erfindungsgemäß wird daher ein LED-Leuchtmodul bereitgestellt, bei dem wenigstens eine LED mit einer IP67 dichten, optischen Linse abgedeckt ist und zwar unter Bildung eines Linseninnenraumes für die LED.

Mit Vorteil ist der Linseninnenraum über ein Verbindungskanal mit der Druckausgleichkammer eines anzuschließenden Steckverbinders verbunden.

Mit Vorteil weist das LED-Leuchtmodul am Grundkörper Rastausnehmungen zur Verrastung mit Rastarmen der Steckverbinderbuchse auf. Hierdurch ist es möglich, ein für jedes LED-Leuchtmodul auswechselbare Steckverbinderbuchse bereitzustellen, die über geeignete Rastarme verfügt und rastend am Grundkörper und zwar an den Rastausnehmungen eingesteckt und dort verrastet werden kann.

Mit Vorteil weist die Steckverbinderbuchse Rastarme auf, um an den Rastausnehmungen des Grundkörpers zu verrasten.

Besonders vorteilhaft ist es, ein LED-Leuchtmodul bereitzustellen, bei dem die Steckverbinderbuchse Rastarme aufweist, die durch Rastausnehmungen des Grundkörpers hindurchragen und mit ihren endseitigen Rastnasen an der Oberseite des Grundkörpers verrasten.

In einer besonders vorteilhaften Ausführungsform ragt wenigstens einer der Rastarme mit seiner endseitigen Rastnase durch den Grundkörper hindurch und zwar in den Linseninnenraum hinein.

In einer weiter vorteilhaften Ausführungsform befindet sich an der Dichtebene zwischen der Steckverbinderbuchse und der Unterseite des Grundkörpers eine Dichtung.

In einer besonders vorteilhaften Ausführungsform ist diese Dichtung um die Rastausnehmung des Rastarmes so ausgebildet, der Linseninnenraum gegenüber der Umgebung an der Dicht- bzw. Verbindungsebene zwischen der Steckverbinderbuchse und der Unterseite gedichtet ist.

In einer besonders vorteilhaften Ausführungsform wird ein Verbindungskanal zwischen dem Linseninnenraum und dem Kontaktaufnahmeraum der Steckverbinderbuchse vorgesehen.

Es ist weiter vorteilhaft, wenn ein Teil des Verbindungskanals von einer Rastausnehmung gebildet wird. Anders ausgedrückt befindet sich eine Rastausnehmung im gedichteten Innenbereich, der mit einer Steckverbinder versehenen, abgedichteten Vorrichtung, bestehend aus LED-Leuchtmodul, Steckverbinderbuchse und gestecktem Steckverbinder.

Weitere Vorteile, Merkmale und Ausführungsformen der vorliegenden Erfindung ergeben sich aus der nachfolgenden Figurenbeschreibung, den Patentansprüchen und den Figuren. Diese zeigen in:
- Fig. 1: zeigt eine perspektivische Ansicht eines LED-Leuchtmoduls mit einem Steckverbinder;
- Fig. 2: zeigt das LED-Leuchtmodul aus Fig. 1 in einer perspektivischen Ansicht von unten;
- Fig. 3: zeigt eine Schnittansicht durch ein erfindungsgemäßes LED-Leuchtmodul;
- Fig. 4: zeigt eine Schnittansicht ähnlich der Fig. 3, bei dem die elastomere Hülle in der Druckausgleichkammer aufgebläht ist;
- Fig. 5: zeigt eine perspektivische Schnittansicht durch ein erfindungsgemäßes LED-Leuchtmodul mit einer verrasteten Steckverbinderbuchse.

Fig. 1 zeigt eine perspektivische Ansicht eines ersten Ausführungsbeispiels eines erfindungsgemäßen LED-Leuchtmoduls 1. Das LED-Leuchtmodul 1 umfasst einen Kühlkörper 2 mit Kühlrippen 3. Im vorliegenden Ausführungsbeispiel handelt es sich um transluzente Kühlrippen 3. Der Kühlkörper 2 umfasst ferner einen Grundkörper 4.

Im vorliegenden Ausführungsbeispiel ist der Grundkörper 4 als keramischer Grundkörper ausgebildet. An den Ecken des Grundkörpers 4 befinden sich Montagelöcher 5, welche nach Außen hin offen sind. Der Grundkörper 4 weist eine Oberseite 4a und eine Unterseite 4b auf. Am Grundkörper 4 ist eine Steckverbinderbuchse 30 verrastet. In die Steckverbinderbuchse 30 ist in Fig. 1 ein erfindungsgemäßer Steckverbinder 50 eingesteckt.

In Fig. 2 ist das LED-Leuchtmodul 1 aus Fig. 1 in einer perspektivischen Ansicht von unten dargestellt. Es ist ersichtlich, dass an der Unterseite 4b eine optische Linse 6 angebracht ist, welche die in dieser Figur nicht dargestellten LED's 7 umgibt. Die optische Linse 6 bildet einen nach Außen hin gedichteten Linseninnenraum 8 für die darin befindlichen LED's 7. Der Linseninnenraum 8 hat bei normaler Umgebungstemperatur einen normalen atmosphärischen Druck entsprechend dem Umgebungsdruck bei der Montage. Ferner umfasst der Linseninnenraum 8 ein Volumen V1. Am Grundkörper 4 ist eine Rastausnehmung 11 angebracht. Die Rastausnehmung 11 ist im vorliegenden Ausführungsbeispiel als eine durch den Grundkörper 4 hindurchgehende Öffnung ausgestaltet. Eine weitere Rastausnehmung 11 ist in der Darstellung in Fig. 2 nicht ersichtlich, da sie im Bereich des Linseninnenraums 8, somit unterhalb der optischen Linse 6 angebracht ist. Durch die in Fig. 2 ersichtliche Rastausnehmung 11 ragt ein Rasthaken 33 eines der Rastarme 34 der Steckverbinderbuchse 30. Der Rasthaken 33 verrastet dabei an der Unterseite 4b. bevorzugt ist zwischen der Steckverbinderbuchse 30 und der Oberseite 4a des Grundkörpers 4 eine wie in Fig. 5 gezeigte Dichtung 36 angeordnet. Mit Vorteil ist die Dichtung als in ihrer Dicke komprimierbare Dichtung 36 ausgebildet, so dass beim Einrasten der Steckverbinderbuchse 30 mit seinen Rastarmen 34 in den Grundkörper 4 bzw. in die Rastausnehmung 11 des Grundkörpers 4 ein Rückstellmoment der Dichtung 36 auf die Steckverbinderbuchse 30 ausgeübt wird. Durch eine solche Ausgestaltung wird die Steckverbinderbuchse 30 einerseits dichtend und andererseits federkraftbeaufschlagt durch die Rückstellkraft der Dichtung 36 am Grundkörper 4 gehalten.

In Fig. 5 ist ferner der prinzipielle Aufbau des erfindungsgemäßen LED-Leuchtmoduls 1 ersichtlich. Der Grundkörper 4 ist als ein flächiger Grundkörper 4 ausgebildet, der einen umlaufenden Kragenabschnitt 12 aufweist.

In dem Grundkörper 4 befindet sich im Kragenabschnitt 12 eine Rastausnehmung 11 sowie im Bereich unterhalb der optischen Linse 6 eine zweite Rastausnehmung 11. Die beiden Rastausnehmungen 11 dienen der Verrastung der Steckverbinderbuchse 30. Die Rastausnehmungen 11 sind als durch den Grundkörper 4 hindurchgehende Öffnungen ausgebildet. Auf der Unterseite 4b des Grundkörpers 4 sind mehrere LED's 7 unmittelbar auf die Unterseite 4b des Grundkörpers 4 gebonded und zwar mittels Verbindungen 10 (Bondings). Die Verbindungen 10 sind elektrisch mit den Kontaktstiften 31 der Steckverbinderbuchse 30 verbunden, sofern die Steckverbinderbuchse 30, wie in Fig. 5 in ihrer verrasteten Position mit dem Grundkörper 4 ist. Die optische Linse 6 umschließt die LED's 7 unter Bildung eines Linseninnenraums 8. Der Linseninnenraum 8 weist einen Volumen V1 auf. Sofern der Linseninnenraum 8 vollständig verschlossen wäre, würde beim Betreiben des LED-Leuchtmoduls 1 und der von den LED's 7 erzeugten Hitzeentwicklung der Druck in dem Linseninnenraum 8 deutlich ansteigen. Hierfür wird ein Verbindungskanal 39 durch die Grundkörper 4 angebracht. Der Verbindungskanal 39 verläuft dabei innerhalb des abgedichteten Innenraums von dem Linseninnenraum 8 zum abgedichteten Innenraum der Steckverbinderbuchse 30.

Wie in Fig. 5 weiter ersichtlich, ist der Verbindungskanal 39 von einer Dichtung 36 umgeben, so dass auch an der Verbindungsfläche zwischen der Steckverbinderbuchse 30 und der Oberseite 4a des Grundkörpers 4 eine Dichtwirkung nach Außen erfolgt. Die Steckverbinderbuchse 30 weist Kontaktstifte 31 auf, die elektrisch mit den LED's 7 des LED-Leuchtmoduls 1 verbunden sind. Die Kontaktstifte 31 werden von einem Kontaktkörper 32 gehalten. Die Kontaktstifte 31 ragen in einen Kontaktaufnahmeraum 35 hinein. Die Steckverbinderbuchse 30 verfügt, wie zuvor erläutert, über Rastarme 34 mit Rasthaken 33 und ist, wie in Fig. 5 gezeigt, mittels zwei Rastarmen 34 am Grundkörper 4 befestigt und an dessen Unterseite 4b mit den Rasthaken 33 verrastet.

Im folgenden wird auf die Fig. 3 und Fig. 4 Bezug genommen. Gezeigt ist eine Schnittansicht durch das erfindungsgemäße LED-Leuchtmodul 1. Auf der Unterseite 4b des Grundkörpers 4 sind mehrere LED's 7 ersichtlich, die, wie zuvor beschrieben, von einer optischen Linse 6 abgedichtet werden. Die optische Linse 6 bildet in ihrem Inneren einen Linseninnenraum 8 aus.

In die Steckverbinderbuchse 30 ist ein erfindungsgemäßer Steckverbinder 50 eingesteckt. Der Steckverbinder 50 weist einen vorderen Steckabschnitt 53 auf, daran anschließend einen Anschlussabschnitt 60, an dem sich der Kabelanschlussbereich der Kontakte 52 befindet und daran dazu benachbart ein Funktionsabschnitt 61. Der Funktionsabschnitt 61 dient der Funktion des Druckausgleichs. Daher weist der Funktionsabschnitt 61 eine Druckausgleichkammer 56 auf. Die Druckausgleichkammer 56 ist von einer elastomeren Hülle 55 umgeben. Die Druckausgleichkammer 56 ist mit dem Linseninnenraum 8 über einen Verbindungskanal 39 verbunden. Der Verbindungskanal 39 verläuft dabei von dem Linseninnenraum 8 durch die Steckverbinderbuchse 30 und den Steckabschnitt 53 sowie den Anschlussabschnitt 60 des Steckverbinders 50 zur Druckausgleichkammer 56 des Steckverbinders 50.

In dem vorliegenden Ausführungsbeispiel wird das Steckverbindergehäuse 51 als elastomere Hülle 55 ausgebildet. Die elastomere Hülle 55 ist eine Hülle, welche mittels eines Umspritzverfahrens um den Kontaktträger 59 herum gespritzt wurde. Der Steckverbinder 50 bildet im Bereich seiner Steckkontur eine zylinderförmige Steckkontur 53 aus, die ebenfalls aus der elastomeren Hülle 55 gebildet ist. Im inneren der Steckkontur 53 sind umlaufende Dichtlippen 37 angeordnet.

Hierdurch wird gewährleistet, dass beim Zusammenstecken des Steckverbinders 50 mit der Steckverbinderbuchse 30 der Steckverbinder 50 mit seiner Steckkontur 53 die Steckverbinderbuchse 30 abdichtet.

Weiter wird dadurch gewährleistet, dass der Verbindungskanal 39 vollständig innerhalb eines gedichteten Raumes verläuft. Beim Betreiben des LED-Leuchtmoduls 1 erwärmt sich die Luft im Linseninnenraum 8. Gleichzeitig erhöht sich der Druck im gedichteten Raum. Da ein Verbindungskanal 39 zur Druckausgleichkammer 56 besteht, kann die Druckerhöhung dadurch abgefangen werden, dass sich das Volumen V2 im Bereich der Druckausgleichkammer 56 auf V2'erhöht.

Die Druckausgleichkammer 56 ist in dem vorliegenden Ausführungsbeispiel unmittelbar durch Anspritzen der elastomeren Hülle 55 an das Kabel 58 unter Bildung einer Kabeldichtung 57 ausgebildet.

Im Bereich des Anschlussabschnittes 60 bilden die Kontakte 52 einen Crimpanschluss für eine Crimpverbindung 54 zum Verbinden mit einem Kabel 70 aus. Benachbart zur Druckausgleichkammer 56 befindet sich der Kabelabgang 62. Am Kabelabgang 62 ist die zuvor genannte Kabeldichtung 57 ausgebildet. Der vorliegende Steckverbinder 50 ist als ein um 90° abgewinkelter Steckverbinder ausgebildet, wodurch sich eine besonders kompakte Bauform für das LED-Leuchtmodul 1 ergibt.

Es können auch alternative Verfahren oder Ausführungen zur Abdichtung der Druckausgleichkammer 56 gebildet werden. Es ist auch möglich das Steckverbindergehäuse 51 so zu gestalten, dass nur der vordere Teil und zwar die zylinderförmige Steckkontur 53 aus einem elastomeren Material ausgebildet ist und die Druckausgleichkammer 56 umlaufend oder nur partiell mit einer elastomeren Hülle 55 umspritzt ist.
- 1: LED-Leuchtmodul
- 2: Kühlkörper
- 3: Kühlrippen
- 4: Grundkörper
- 4a: Oberseite
- 4b: Unterseite
- 5: Montagelöcher
- 6: optische Linse (Linse)
- 7: LED
- 8: Linseninnenraum (Volumen V1)
- 9.: Leiterplatte (integriert)
- 10: Verbindungen (Bondings)
- 11: Rastausnehmungen
- 12: Kragenabschnitt
- 30: Steckverbinderbuchse
- 31: Kontaktstifte
- 32: Kontaktkörper
- 33: Rasthaken
- 34: Rastarme
- 35: Kontaktaufnahmeraum
- 36: Dichtelement (Dichtung)
- 37: Dichtung
- 39: Verbindungskanal
- 50: Steckverbinder
- 51: Steckverbindergehäuse (umspritzt)
- 52: Kontakte
- 53: zylinderförmige Steckkontur
- 54: Crimpverbindung
- 55: elastomere Hülle
- 56: Druckausgleichkammer
- 57: Kabeldichtung
- 58: Kabel
- 59: Kontaktträger
- 60: Anschlussabschnitt
- 61: Funktionsabschnitt
- 62: Kabelabgang

- 70: Kabel

- V2: Volumen vor Druckanstieg
- V2': Volumen nach Druckanstieg

## Patentansprüche

1. Steckverbinder (50) mit einem Steckverbindergehäuse (51) und einem Kontakte (52) tragenden Kontaktträger (59), ausgebildet zum Herstellen einer IP67 dichten Verbindung mit einer korrespondierenden Steckverbinderbuchse (30) eines LED-Leuchtmoduls (1) der folgendes aufweist:
- einen Steckabschnitt (53) zum Einführen in eine korrespondierende Steckverbinderbuchse (30);
- ein Dichtelement (37) im Steckabschnitt (53);
- einen Anschlussabschnitt (60), in dem sich der Kabelanschlussbereich der Kontakte (52) befindet, wobei
- benachbart zum Anschlussabschnitt (60) ein Funktionsabschnitt (61) angeordnet ist, der eine Druckausgleichkammer (56) aufweist, **dadurch gekennzeichnet, dass** wenigstens im Funktionsbereich (61) eine elastomere Hülle (55) als Kammerwand der Druckausgleichkammer (56) ausgebildet ist, wodurch die Druckausgleichkammer (56) elastisch verformbar ist.

2. Steckverbinder (50) gemäß Anspruch 1, **dadurch gekennzeichnet, dass** wenigstens im Funktionsbereich (61) eine verformbare elastomere Hülle (55) als Kammerwand der Druckausgleichkammer (56) ausgebildet ist, so dass sich das Druckausgleichkammervolumen V2 der Druckausgleichkammer (56) bei Druckänderungen in der Druckausgleichkammer (56) entsprechend anpassen kann.

3. Steckverbinder (50) gemäß wenigstens einem der vorhergehenden Ansprüche 1 bis 2, **dadurch gekennzeichnet, dass** die Druckausgleichkammer (56) mit dem Aufnahmeraum im Steckabschnitt (53) mittels eines im Inneren des Steckverbinder (50) angeordneten Verbindungskanals (39) verbunden ist.

4. Steckverbinder (50) gemäß wenigstens einem der vorhergehenden Ansprüche, **dadurch gekennzeichnet, dass** die Druckausgleichkammer (56) gegenüber der Umgebung abgedichtet ist.

5. Steckverbinder (50) gemäß wenigstens einem der vorhergehenden Ansprüche, **dadurch gekennzeichnet, dass** die Druckausgleichkammer (56) benachbart zum Kabelabgang (62) mittels einer angespritzten Kabeldichtung (57) zum Kabelmantel hin abgedichtet ist.

6. Gedichtetes LED-Leuchtmodul (1) mit einem mehrere Kühlrippen (3) aufweisenden Kühlkörper (2), der einen flächigen Grundkörper (4) mit einer Oberseite (4a) und einer Unterseite (4b) ausbildet, wobei mindestens eine LED (7) auf die Oberseite (4a) des Grundkörpers (4) gebonded ist, wobei das LED-Leuchtmoduld (1) ausgebildet ist mit einem Steckverbinder (50) gemäß einem der Ansprüche 1 bis 5 und wobei an der Unterseite (4b) des Grundkörpers (4) die Steckverbinderbuchse (30) mit Kontakten (31) angebracht ist und wenigstens ein Kontakt (31) mit wenigstens einer LED (7) durch den Grundkörper (4) hindurch verbunden ist.

7. Gedichtetes LED-Leuchtmodul (1) gemäß Anspruch 6, **dadurch gekennzeichnet, dass** wenigstens eine LED (7) mit einer IP67 dichten, optischen Linse (6) überdeckt ist und zwar unter Bildung eines Linseninnenraumes (8).

8. Gedichtetes LED-Leuchtmodul (1) gemäß Anspruch 6 oder 7, **dadurch gekennzeichnet, dass** der Grundkörper (4) Rastausnehmungen (11) zur Verrastung mit Rastarmen (34) der Steckverbinderbuchse (30) aufweist.

9. Gedichtetes LED-Leuchtmodul (1) gemäß einem der Ansprüche 6 bis 8, **dadurch gekennzeichnet, dass** der Grundkörper (4) Rastausnehmungen (11) zur Verrastung mit Rastarmen (34) der Steckverbinderbuchse (30) aufweist.

10. Gedichtetes LED-Leuchtmodul (1) gemäß Anspruch 9, **dadurch gekennzeichnet, dass** die Steckverbinderbuchse (30) Rastarme (34) aufweist, die durch die Rastausnehmungen (11) des Grundkörpers (4) hindurchragen und mit ihren endseitigen Rasthaken (33) an der Oberseite (4a) verrasten.

11. Gedichtetes LED-Leuchtmodul (1) gemäß Anspruch 10, **dadurch gekennzeichnet, dass** wenigstens einer der Rastarme (34) mit seinen endseitigen Rasthaken (33) in den Linseninnenraum (8) hineinragt.

12. Gedichtetes LED-Leuchtmodul (1) gemäß einem der Ansprüche 6 bis 11, **dadurch gekennzeichnet, dass** eine Dichtung (36) zwischen der Steckverbinderbuchse (30) und der Unterseite (4b) angeordnet ist.

13. Gedichtetes LED-Leuchtmodul (1) gemäß Anspruch 11 und 12, **dadurch gekennzeichnet, dass** die Dichtung (36) um die Rastausnehmung (11) des Rastarmes (34), der in den Linseninnenraum (8) hineinragt, angeordnet ist, um den Linseninnenraum (8) gegenüber der Umgebung an der Verbindungsebene zwischen der Steckverbinderbuchse (30) und der Unterseite (4b) abzudichten.

14. Gedichtetes LED-Leuchtmodul (1) gemäß Anspruch 7, **dadurch gekennzeichnet, dass** ein Verbindungskanal (39) zwischen dem Linseninnenraum (8) und einem Kontaktaufnahmeraum (35) der Steckverbinderbuchse (30) vorgesehen ist.

15. Gedichtetes LED-Leuchtmodul (1) gemäß Anspruch 14, **dadurch gekennzeichnet, dass** ein Teil des Verbindungskanals (39) von einer der Rastausnehmungen (11) des Grundkörpers (4) gebildet wird.

## Claims

1. Plug connector (50) comprising a plug connector housing (51) and a contact carrier (59) which carries contacts (52), the said plug connector being designed to establish an IP67-sealed connection to a corresponding plug connector socket (30) of an LED lighting module (1), which has the following:
- a plug section (53) for insertion into a corresponding plug connector socket (30);
- a sealing element (37) in the plug section (53);
- a connection section (60) which contains the cable connection region of the contacts (52), wherein
- a functional section (61) which has a pressure compensation chamber (56) is arranged adjacent to the connection section (60), **characterized in that** an elastomeric sleeve (55) in the form of a chamber wall of the pressure compensation chamber (56) is formed at least in the functional region (61), as a result of which the pressure compensation chamber (56) is elastically deformable.

2. Plug connector (50) according to Claim 1, **characterized in that** a deformable elastomeric sleeve (55) in the form of a chamber wall of the pressure compensation chamber (56) is formed at least in the functional region (61), so that the pressure compensation chamber volume V2 of the pressure compensation chamber (56) can be correspondingly adjusted in the event of changes in pressure in the pressure compensation chamber (56).

3. Plug connector (50) according to at least one of the preceding Claims 1 and 2, **characterized in that** the pressure compensation chamber (56) is connected to the accommodation space in the plug section (53) by means of a connecting channel (39) which is arranged in the interior of the plug connector (50).

4. Plug connector (50) according to at least one of the preceding claims, **characterized in that** the pressure compensation chamber (56) is sealed off from the surrounding area.

5. Plug connector (50) according to at least one of the preceding claims, **characterized in that** the pressure compensation chamber (56) is sealed off with respect to the cable jacket adjacent to the cable output (62) by means of an injection-moulded cable seal (57).

6. Sealed LED lighting module (1) comprising a heat sink (2) which has a plurality of cooling ribs (3) and forms a flat main body (4) with a top face (4a) and a bottom face (4b), wherein at least one LED (7) is bonded onto the top face (4a) of the main body (4), wherein the LED lighting module (1) is formed with a plug connector (50) according to one of Claims 1 to 5, and wherein the plug connector socket (30) with contacts (31) is fitted to the bottom face (4b) of the main body (4), and at least one contact (31) is connected to at least one LED (7) through the main body (4).

7. Sealed LED lighting module (1) according to Claim 6, **characterized in that** at least one LED (7) is covered by an IP67-sealed optical lens (6), specifically so as to form a lens interior (8).

8. Sealed LED lighting module (1) according to Claim 6 or 7, **characterized in that** the main body (4) has latching recesses (11) for latching by latching arms (34) of the plug connector socket (30).

9. Sealed LED lighting module (1) according to one of Claims 6 to 8, **characterized in that** the main body (4) has latching recesses (11) for latching by latching arms (34) of the plug connector socket (30).

10. Sealed LED lighting module (1) according to Claim 9, **characterized in that** the plug connector socket (30) has latching arms (34) which project through the latching recesses (11) in the main body (4) and, by way of their end-side latching hooks (33), latch on the top face (4a).

11. Sealed LED lighting module (1) according to Claim 10, **characterized in that** at least one of the latching arms (34), by way of its end-side latching hooks (33), projects into the lens interior (8).

12. Sealed LED lighting module (1) according to one of Claims 6 to 11, **characterized in that** a seal (36) is arranged between the plug connector socket (30) and the bottom face (4b).

13. Sealed LED lighting module (1) according to Claims 11 and 12, **characterized in that** the seal (36) is arranged around the latching recess (11) of the latching arm (34) which projects into the lens interior (8), in order to seal off the lens interior (8) from the surrounding area at the connecting plane between the plug connector socket (30) and the bottom face (4b).

14. Sealed LED lighting module (1) according to Claim 7, **characterized in that** a connecting channel (39) is provided between the lens interior (8) and a contact receiving space (35) of the plug connector socket (30).

15. Sealed LED lighting module (1) according to Claim 14, **characterized in that** a portion of the connecting channel (39) is formed by one of the latching recesses (11) of the main body (4).

## Revendications

1. Connecteur (50) comprenant un boîtier de connecteur (51) et un porte-contact (59) portant des contacts (52), configuré pour établir une liaison étanche IP67 avec une embase de connecteur (30) correspondante d'un module d'éclairage à LED (1), possédant les éléments suivants:
- une portion d'enfichage (53) destinée à être introduite dans une embase de connecteur (30) correspondante;
- un élément d'étanchéité (37) dans la portion d'enfichage (53);
- une portion de raccordement (60) dans laquelle se trouve la zone de raccordement des câbles des contacts (52),
- une portion fonctionnelle (61) étant disposée à côté de la portion de raccordement (60), laquelle possède une chambre d'équilibrage de pression (56), **caractérisé en ce qu'**une gaine en élastomère (55) est formée au moins dans la zone fonctionnelle (61) en tant que paroi de chambre de la chambre d'équilibrage de pression (56), la chambre d'équilibrage de pression (56) étant ainsi déformable par effet élastique.

2. Connecteur (50) selon la revendication 1, **caractérisé en ce qu'**une gaine en élastomère (55) déformable est formée au moins dans la zone fonctionnelle (61) en tant que paroi de chambre de la chambre d'équilibrage de pression (56), de sorte que le volume de chambre d'équilibrage de pression V2 de la chambre d'équilibrage de pression (56) puisse s'adapter en conséquence lors des variations de pression dans la chambre d'équilibrage de pression (56).

3. Connecteur (50) selon au moins l'une des revendications 1 à 2, **caractérisé en ce que** la chambre d'équilibrage de pression (56) est reliée à l'espace d'accueil dans la portion d'enfichage (53) au moyen d'un canal de liaison (39) disposé à l'intérieur du connecteur (50).

4. Connecteur (50) selon au moins l'une des revendications précédentes, **caractérisé en ce que** la chambre d'équilibrage de pression (56) est rendue étanche par rapport à l'environnement.

5. Connecteur (50) selon au moins l'une des revendications précédentes, **caractérisé en ce que** la chambre d'équilibrage de pression (56) est rendue étanche par rapport à la gaine de câble de manière adjacente au départ de câble (62) au moyen d'une garniture d'étanchéité de câble (57) appliquée par projection.

6. Module d'éclairage à LED (1) rendu étanche, comprenant un radiateur (2) possédant plusieurs ailettes de refroidissement (3), lequel forme un corps de base (4) plat ayant un côté supérieur (4a) et un côté inférieur (4b), au moins une LED (7) étant connectée sur le côté supérieur (4a) du corps de base (4), le module d'éclairage à LED (1) étant configuré avec un connecteur (50) selon l'une des revendications 1 à 5 et l'embase de connecteur (30) munie de contacts (31) étant montée sur le côté inférieur (4b) du corps de base (4) et au moins un contact (31) étant relié à au moins une LED (7) à travers le corps de base (4).

7. Module d'éclairage à LED (1) rendu étanche selon la revendication 6, **caractérisé en ce qu'**au moins une LED (7) est recouverte d'une lentille optique (6) étanche IP67, et ce en formant un espace intérieur de lentille (8).

8. Module d'éclairage à LED (1) rendu étanche selon la revendication 6 ou 7, **caractérisé en ce que** le corps de base (4) possède des cavités d'enclenchement (11) destinées à l'enclenchement avec des bras d'enclenchement (34) de l'embase de connecteur (30).

9. Module d'éclairage à LED (1) rendu étanche selon l'une des revendications 6 à 8, **caractérisé en ce que** le corps de base (4) possède des cavités d'enclenchement (11) destinées à l'enclenchement avec des bras d'enclenchement (34) de l'embase de connecteur (30).

10. Module d'éclairage à LED (1) rendu étanche selon la revendication 9, **caractérisé en ce que** l'embase de connecteur (30) possède des bras d'enclenchement (34) qui font saillie à travers les cavités d'enclenchement (11) du corps de base (4) et s'enclenchent sur le côté supérieur (4a) avec leurs crochets d'enclenchement (33) d'extrémité.

11. Module d'éclairage à LED (1) rendu étanche selon la revendication 10, **caractérisé en ce qu'**au moins l'un des bras d'enclenchement (34) fait saillie à l'intérieur de l'espace intérieur de lentille (8) avec ses crochets d'enclenchement (33) d'extrémité.

12. Module d'éclairage à LED (1) rendu étanche selon l'une des revendications 6 à 11, **caractérisé en ce qu'**une garniture d'étanchéité (36) est disposée entre l'embase de connecteur (30) et le côté inférieur (4b).

13. Module d'éclairage à LED (1) rendu étanche selon les revendications 11 et 12, **caractérisé en ce que** la garniture d'étanchéité (36) est disposée autour de la cavité d'enclenchement (11) du bras d'enclenchement (34) qui fait saillie à l'intérieur de l'espace intérieur de lentille (8) afin de rendre l'espace intérieur de lentille (8) étanche par rapport à l'environnement au niveau du plan de liaison entre l'embase de connecteur (30) et le côté inférieur (4b).

14. Module d'éclairage à LED (1) rendu étanche selon la revendication 7, **caractérisé en ce qu'**il existe un canal de liaison (39) entre l'espace intérieur de lentille (8) et un espace d'accueil de contact (35) de l'embase de connecteur (30).

15. Module d'éclairage à LED (1) rendu étanche selon la revendication 14, **caractérisé en ce qu'**une partie du canal de liaison (39) est formée par l'une des cavités d'enclenchement (11) du corps de base (4).
